# EUROPEAN PATENT APPLICATION

(11) **EP 1 714 558 A2**
(43) Veröffentlichungstag der Anmeldung: **25.10.2006**
(21) Anmeldenummer: 05711241.9
(22) Anmeldetag: 03.02.2005
(51) Int. Cl.: A23D 7/00

(54) **HÜLSE FÜR EINE RUSSISCHE ZIGARETTE**

(30) Priorität: 04.02.2004 UA 2004020795; 02.04.2004 UA 2004042458; 02.04.2004 UA 2004042459; 26.05.2004 UA 20040504021; 21.07.2004 UA 20040706048; 26.07.2004 UA 20040706169
(71) Anmelder: BILIVITIN, Yuriy Sergeyevich, Donetsk, 83003 (UA); GRINEVSKYY, Oleg Anatoliyevich, Donetsk, 83048 (UA)
(72) Erfinder: BILIVITIN, Yuriy Sergeyevich, Donetsk, 83003 (UA); GRINEVSKYY, Oleg Anatoliyevich, Donetsk, 83048 (UA)
(74) Vertreter: Jeck, Anton
(86) Internationale Anmeldenummer: PCT/UA2005/000005
(87) Internationale Veröffentlichungsnummer: WO 2005/074696

(57) **Zusammenfassung**

Die Erfindung betrifft eine Hülse einer "russischen" Zigarette, die ein hohles Mundstück und eine mit diesem verbundene, hohle Hülle aufweist, wobei mindestens ein Teil des Hüllenraums für die Unterbringung von Rauchmaterial bestimmt ist. Sie enthält eine selektiv rauchdurchlässige Trennwand, mit der mindestens ein Teil des Mundstücksraums von mindestens einem Teil des Hüllenraums trennbar und mindestens ein Teil des Querschnitts des Mundstücksraums überdeckbar ist.

## Beschreibung

### Erfindungsgebiet

Die Erfindung bezieht sich auf eine Hülse für die Herstellung einer "russischen" Zigarette vom Raucher selbst oder als Industriemassenprodukt.

### Stand der Technik

Es ist allgemein bekannt, dass der Konsument beim Rauchen den Tabakrauch einatmet. Der Rauch ist ein Gasdispersionserzeugnis, ein Aerosol, das von festen und flüssigen Teilchen gebildet wird, die ein Ergebnis der unvollständigen Verbrennung des Tabaks sind und die in einem Gasmedium schweben.

Der Tabak oder allgemein das Rauchmaterial glimmt bei konstantem Druck. Beim Inhalieren schafft der Raucher künstlich eine Zone niedrigen Drucks an der Stelle der Entnahme des Rauchs bei sich im Mund. Als Ergebnis des Druckgefälles erwirbt die Bewegung des Rauchs den Charakter einer laminaren Strömung, die zur Stelle ihrer Entnahme am Konsumenten gerichtet ist.

Im Rauch der Rauchmaterialien ist eine bedeutende Menge von chemischen Elementen und deren Verbindungen vorhanden, die für den menschlichen Organismus schädlich sind.

Für die Verminderung der Konzentration der schädlichen Stoffe im Rauch werden allgemein verschiedene, bekannte Filter verwendet. In den Filtern werden poröse Stoffe verwendet, die eine hohe Absorptionsfähigkeit besitzen, die sich in einer hohen Absorptionsaktivität und in einer hohen Absorptionskapazität ausprägt. Diese Filter können einen bedeutenden Teil der erwähnten, schädlichen Komponenten des Rauchs absorbieren (s. GB 2 347 607). Die Absorptionseigenschaften der Filter werden vergrößert, wenn Reagenzien verwendet werden, die einige schädliche Komponenten des Rauchs neutralisieren können (s. EP1 128 740).

Doch raucht ein bedeutender Teil der Konsumenten mit dem Wunsch, den Rauch mit dem originellen Geschmack und Aroma, d. h. mit der unveränderlichen Zusammensetzung, zu genießen.

Unter ihnen bilden eine besondere Kategorie die Konsumenten, die vorziehen, den Füllstoff selbständig zu wählen, der aus Tabakmischungen und oft aus Cocktails verschiedener Tabakmischungen bestehen.

Eine andere Kategorie von Konsumenten ist notgedrungen gezwungen, sich wegen des Inhalierens des Rauchs verschiedener Rauchmischungen in Heilbehandlungen und therapeutische oder prophylaktische Behandlungen zu begeben. Das Inhalieren der Rauchzusammensetzung ist für diese Konsumenten notwendig.

Es existieren Filter, die für die Erhaltung des originellen Geschmacks und des Aromas von Tabakerzeugnissen mit einem Sollverhältnis zwischen einem filtrierten Rauch und einem nicht filtrierten Rauch arbeiten (s. EP1 093 728). Es dürfte aber klar sein, dass ein beliebiger Filter die Zusammensetzung und daher den Geschmack und das Aroma des Rauchs wesentlich verändert.

Obwohl die Absorptionsfähigkeit eine Eigenschaft eines beliebigen Körpers ist, kann das maximale Aufrechterhalten der Zusammensetzung, des Geschmacks und des Aromas des Rauchs beim Fehlen der Rauchfilterung erreicht werden.

Es existieren viele Verfahren und Erzeugnisse, die den Konsumenten erlauben, den Rauch zu erhalten, der nicht filtriert ist, doch weisen alle Verfahren und Erzeugnisse neben den Vorteilen auch Mängel auf.

Die Zigarren und Zigarillos sind ziemlich teuer und enthalten Portionen des Rauchmaterials, die die Portionen der standardisierten Zigaretten bedeutend übersteigen, wodurch eine Verbrauchserhöhung provoziert werden kann.

In den Zigaretten ohne Filter wird die Entnahme des Rauchs vom Konsumenten unmittelbar aus dem Rauchteil ausgeführt. Deshalb können die Teilchen des Rauchmaterials in den Mund des Rauchers geraten, und die erhöhte Temperatur der Außenoberfläche solcher Zigaretten erlaubt nicht, die Portion des Rauchmaterials vollständig auszurauchen. Dadurch wird der Rauchkomfort vermindert, und die Verluste an Rauchmaterial werden durch die übrigbleibenden Kippen, sogar bei Verwendung von Mundstücken oder von Standardblättern aus gelochtem Seidenpapier (s. EP 1 378 182), vergrößert.

Außerdem begrenzt ein beliebiges, fertiges Tabakerzeugnis den Konsumenten in der Wahl des Rauchmaterials oder erzwingt ihn, für den unverbrauchbaren Inhalt in den Fällen, wenn dieser Inhalt hinausgeworfen wird, zu bezahlen.

Der Verwendung des Rauchs der Rauchmischung in einer Rauchpfeife wirkt den geschilderten Nachteilen entgegen, doch sind Rauchpfeifen ebenfalls ziemlich teuer und für eine mehrfache Nutzung bestimmt, weshalb sie eine entsprechende Pflege erfordern. Diese Probleme werden von den selbstgedrehten Zigaretten gelöst, die jedoch alle Mängel der Zigaretten ohne Filter besitzen. Außerdem ist die Herstellung der selbstgedrehten Zigarette ein recht arbeitsintensiver Prozess, der das Vorhandensein entsprechender Fertigkeiten und einen hohen Zeitaufwand erfordert. Zwar erleichtern die bekannten, mechanischen Einrichtungen (s. EP 1 374 705 oder EP 1 397 054) wesentlich diesen Prozess, aber sie lösen die übrigen Probleme nicht.

Neben den erwähnten Verfahren werden für die Verwendung von nicht filtriertem Rauch der Rauchmaterialien die "russischen" Zigaretten verwendet.

Es ist allgemein bekannt, dass die "russische" Zigarette eine der Abarten der Tabakerzeugnisse ist, die eine Hülse mit der in ihr enthaltenen Portion des Rauchmaterials darstellt. Die Hülse der "russischen" Zigarette umfasst ein hohles Mundstück und eine hohle Hülle. Das Mundstück ist als Pfeife aus einem ziemlich dichten Mundstückspapier gefertigt. Die Hülle stellt eine Röhre dar, die aus Seidenpapier hergestellt ist. Sie ist mit dem Mundstück verbunden, wobei sie das Mundstück in dessen ganzer Länge oder teilweise überdeckt, oder sie ist mit Hilfe eines Anschlusselements mit dem Mundstück verbunden. Der über die Grenzen des Mundstücks ragende Hohlteil der Hülle, die mit dem Innenraum des Mundstücks verbunden und für die Unterbringung des Rauchmaterials vorbestimmt ist, bildet den Rauchteil der Hülse der "russischen" Zigarette. Die Anbringung eines Filters im Innenraum des Mundstücks ist möglich. Der Rauch des Rauchmaterials strömt aus dem Rauchteil durch den Innenraum des Mundstücks und wird vom Raucher aus demjenigen Ende des Mundstücks entnommen, das fern von der Portion des Rauchmaterials liegt.

Die "russische" Zigarette hat folgende Standardgrößen: Durchmesser 4-6mm, Lange 70-105mm einschließlich Länge des Mundstücks 40-70mm., Länge des Rauchteils 30-35mm.

Die "russische" Zigarette hat im Vergleich zu den übrigen Verfahren und Einrichtungen bei Verwendung von nicht filtriertem Rauch eine Reihe von offensichtlichen Vorteilen. Erstens ist dieses einmalige Produkt billig und fordert keine Pflege. Zweitens hat die standardisierte, "russische" Zigarette eine Rauchmaterialportion, die mit der Portion in der Standardzigarette vergleichbar ist. Es provoziert die Verbrauchserhöhung des Rauchmaterials nicht. Drittens wird die Entnahme des Rauchs vom Raucher aus dem Ende des hohlen Mundstücks ausgeführt, das den Rauchteil nicht berührt. Die bedeutende Länge des Mundstücks trägt zur Abkühlung des Rauchs bei. Dabei wird das Mundstück unbedeutend erwärmt. Das erhöht den Komfort der Entnahme des Rauchs vom Konsumenten und erlaubt, die Portion des Rauchmaterials vollständig auszurauchen und dessen Verluste zu vermeiden. Als Rauchmaterial werden in den "russischen" Zigaretten Tabakrauchmischungen und andere Rauchmischungen verwendet.

Ungeachtet der existierenden Vorteile ist die industrielle Herstellung der "russischen" Zigaretten und die Anwendung der Hülsen dieser Zigaretten auf die Erzeugung der selbstgemachten Zigaretten beschränkt. Die Hersteluung wird von einer Reihe wesentlicher, konstruktiver Mängel begleitet. Erstens ist bei der Herstellung der "russischen" Zigaretten ein Problem, zu verhindern, dass die Teilchen des Rauchmaterials aus dem Rauchteil in den Innenraum des Mundstücks und so in den Mund des Rauchers beim Rauchen gelangen. Deshalb wird bei der Massenproduktion so vorgegangen, dass das Rauchteil der Hülse der "russischen" Zigarette mit einem zu einem dichten Stab gepressten Rauchmaterial gestopft wird. Zusätzlich können für die Verhinderung der Verschiebung der Portion des Rauchmaterials in den Innenraum des Mundstücks auf der inneren Wand des Mundstücks der "russischen" Zigarette eine Kerbe mit der Bildung von in den Innenraum des Mundstücks gebogenen Zacken ausgeführt werden (s. beispielsweise DE 3 518 831). Doch wird beim Stopfen, bei der Aufbewahrung, der Beförderung und dem Gebrauch der "russischen" Zigaretten das gepresste Rauchmaterial aufgelockert. Trotz des Vorhandenseins der erwähnten Zacken geraten die Teilchen des Rauchmaterials beim Rauchen aus dem Rauchteil in den Innenraum des Mundstücks und weiter in den Mund des Rauchers. Die selbständige Erzeugung der "russischen" Zigarette aus einer solchen Hülse ist für einen Raucher problematisch, weil das nicht gepresste Rauchmaterial durch die breite Höhle des Mundstücks verschüttet wird.

Die Installation eines Filters im Innenraum des Mundstücks der "russischen" Zigarette oder die Anwendung eines Filtermundstücks (s. beispielsweise EP 1 163 857) schließt die Wahrscheinlichkeit des Treffens der Teilchen des Rauchmaterials in den Innenraum des Mundstücks und in den Mund des Rauchers beim Rauchen praktisch vollständig aus. Doch ist es für die erwähnten Kategorien der Konsumenten nicht akzeptabel. Zweitens ist die Hülle der "russischen" Zigarette aus Seidenpapier hergestellt, die ein weiches und geschmeidiges Material ist. Deshalb stellt die Neigung des Rauchteils der Hülse der "russischen" Zigarette zur Deformation vor der Unterbringung des Rauchmaterials in der Hülse ein Problem dar. Die Deformation des Teils der Hülle, die für die Unterbringung des Rauchmaterials bestimmt ist, erschwert das Stopfen der Hülse der "russischen" Zigarette mit Rauchmaterial, wobei der Komfort des Konsumenten verringert wird.

### Zusammenfassung der Erfindung

Die Aufgabe der vorliegenden Erfindung besteht darin, eine Hülse der "russischen" Zigarette zu schaffen, wobei der Aufbau der Hülse erlaubt, unter einer unbedeutenden Änderung der Zusammensetzung des Rauchs das Eindringen der Teilchen des im Rauchteil vorhandenen Rauchmaterials in den Innenraum des Mundstücks beim Stopfen der Hülse mit diesem Rauchmaterial und in den Mund des Rauchers beim Rauchen zu verhindern.

Eine weitere Aufgabe der vorliegenden Erfindung besteht darin, eine Hülse der "russischen" Zigarette zu schaffen, wobei der Aufbau der Hülse die Deformation desjenigen Teils der Hülle, die für die Unterbringung des Rauchmaterials bestimmt ist, vor der Unterbringung dieses Rauchmaterials verhindert.

Die erste Aufgabe der Erfindung wird mit einer Hülse der "russischen" Zigarette, die ein hohles Mundstück und eine mit dem Mundstück verbundene Hohlhülle aufweist, von der ein Teil für die Unterbringung des Rauchmaterials bestimmt ist, dadurch gelöst, dass sie eine selektiv rauchdurchlässige Trennwand enthält, die mindestens einen Teil des Innenraums des Mundstücks, mindestens vom Teil des Hüllenraums, der für die Unterbringung des Rauchmaterials bestimmt ist, mindestens einen Teil des Innenraums des Mundstücks und mindestens einen Teil des Querschnitts des Innenraums des Mundstücks abtrennt.

In dem dafür bestimmten Teil des Raums der Hülle, der Hülse gemäß der Erfindung der "russischen" Zigarette, wird das gepresste oder nicht gepresste Rauchmaterial eingebracht. Dabei behindert die selektiv rauchdurchlässige Trennwand das Eindringen der Teilchen des Rauchmaterials aus dem Hüllenraum in den Innenraum des Mundstücks.

Beim Rauchen der "russischen" Zigarette versorgt die selektiv rauchdurchlässige Trennwand das Eindringen des Rauchs aus dem Hüllenraum, der für die Unterbringung des Rauchmaterials bestimmt ist, in den Innenraum des Mundstücks. Gleichzeitig behindert die selektiv rauchdurchlässige Trennwand das Eindringen der Teilchen des Rauchmaterials aus dem Hüllenraum, der für die Unterbringung des Rauchmaterials in den Innenraum des Mundstücks und in den Mund des Rauchers bestimmt ist.

Die Vorteile der Erfindung werden mittels Steuerung der allgemein bekannten Angaben über die physikalisch-chemische Zusammensetzung des Rauchs der Rauchmaterialien, die physikalisch-chemischen Eigenschaften des Rauchs und die physikalisch-chemischen Eigenschaften der Stoffe erreicht, die für die Herstellung der Hülse der "russischen "Zigarette" verwendet werden.

Die selektiv rauchdurchlässige Trennwand und die Möglichkeiten ihrer Anbringung gewährleisten das Vorhandensein der Öffnungen, deren Größe für den freien Durchgang des Gasmediums des Rauchs und der Schwebeteilchen aus dem Hüllenraum, der für die Unterbringung des Rauchmaterials bestimmt ist, in den Innenraum des Mundstücks ausreichend ist.

Unbedingt wird eine beliebige Menge der Komponenten des Rauchs von der Trennwand als Ergebnis der natürlichen Prozesse der Brownschen Bewegung, Sedimentation, Koagulation, Kapillarkondensation usw. absorbiert. Doch dringt ein überwältigender Rauchteil aus dem Hüllenraum in den Innenraum des Mundstücks ein, wodurch nur eine unbedeutende Änderung der Zusammensetzung des Rauchs des Rauchmaterials gewährleistet wird.

Trotz Fehlen eines Filters, der aus einem Stoff hoher Absorptionsfähigkeit hergestellt ist, und ohne Anwendung von diese Fähigkeit erhöhenden Reagenzien wird ein nur unbedeutendes Absorbieren der Komponenten des Rauchs von der Trennwand gewährleistet.

Die selektiv rauchdurchlässige Trennwand behindert das Eindringen der Teilchen des Rauchmaterials aus dem Hüllenraum in den Innenraum des Mundstücks.

Als Ergebnis der natürlichen Prozesse absorbiert die innere Oberfäche des hohlen Mundstücks auch eine beliebige Menge der Komponenten des Rauchs. Das Mundstück, das aus einem Material hergestellt ist, das keine hohe Absorptionsfähigkeit besitzt, gewährleistet ohne Anwendung von diese Fähigkeit erhöhenden Reagenzien dem Konsumenten das Einnehmen des Rauchs mit einer unbedeutend geänderten Zusammensetzung, sowohl hinsichtlich des Geschmacks als auch des Aromas.

Die erwahnte, selektiv rauchdurchlässige Trennwand kann als deformierter Teil der Wand des hohlen Mundstücks ausgebildet sein. Dabei wird die selektive Durchlässigkeit der Trennwand für den Rauch mit dem Vorhandensein des Spielraums der entsprechenden Größe zwischen dem deformierten Wandteil und dem nicht deformierten Wandteil des hohlen Mundstücks gewahrleistet.

Als Ergänzung oder alternativ kann die selektive Durchlässigkeit für den Rauch dieser Trennwand mit der Ausführung von Perforationen der entsprechenden Größe im deformierten Wandteil des hohlen Mundstücks gewährleistet werden.

Als Variante kann die selektiv rauchdurchlässige Trennwand als ein gelochtes Membran ausgeführt sein, das im Innenraum des Mundstücks oder in die Hüllenraum der Hülse der "russischen" Zigarette angebracht wird. Die selektive Rauchdurchlässigkeit dieser Trennwand wird durch das Vorhandensein der Perforationen mit der entsprechenden Größe gewährleistet.

Alternativ kann die selektiv rauchdurchlässige Trennwand als Spiraleinlage ausgeführt sein, die im Innenraum des Mundstücks oder im Hüllenraum der Hülse der "russischen" Zigarette angebracht wird. In diesem Fall wird die selektive Rauchdurchlässigkeit der Trennwand vom Vorhandensein des Spielraums der entsprechenden Größe zwischen den Windungen der Spirale gesichert.

Die Verbindung des hohlen Mundstücks und der hohlen Hülle in der Hülse der "russischen" Zigarette kann mit verschiedenen Verfahren verwirklicht werden, beispielsweise mit einer vollständigen oder partiellen Überdeckung des Mundstücks von der Hülle oder ihrer Stoßverbindung mit Hilfe eines Anschlusselemerits.

Zusätzlich ist es zweckmäßig, in der Hülse der "russischen" Zigarette im Teil des Hüllenraums, der für die Unterbringung des Rauchmaterials vorbestimmt ist, eine Spreizeinlage zu installieren, die die Deformation dieses Teils des Hüllenraums behindert.

Diese Spreizeinlage wird vor der Unterbringung des Rauchmaterials in die Hülse der "russischen" Zigarette herausgezogen. Mit dem Ziel der Stabilitätserhöhung der Zusammensetzung des Rauchs in der Hülse der "russischen" Zigarette gemäß der ersten Aufgabe der Erfindung ist es zweckmäßig, die selektiv rauchdurchlässige Trennwand und\oder das Mundstück aus einem Material herzustellen, das eine niedrige Absorptionsfähigkeit aufweist.

Gemäß einer weiteren Ausbildung der vorliegenden Erfindung ist die Hülse der "russischen" Zigarette, die ein hohles Mundstück und eine mit diesem verbundene hohle Hülle aufweist, derart beschaffen, dass die Länge des Mundstücks nicht kleiner als die Länge der Hülle ist, dass die Hülle das Mundstück in ihrer ganzen Länge überdeckt und dass das Mundstück und die Hülle entlang der gemeinsamen Längsachse gegeneinander versetzbar sind.

Das Mundstück, dessen Länge nicht kleiner als die Länge der Hülle ist, ist in ihrer ganzer Länge von der Hülle überdeckt, dient als Spreizeinlage, die die Deformation der Hülle behindert, einschließlich desjenigen Teils, aus dem der Raum gebildet wird, der für die Unterbringung des Rauchmaterials bestimmt ist. Die Installation des Mundstücks und der Hülle mit der Möglichkeit der gegenseitigen Versetzung entlang die gemeinsamen Längsachse ermöglicht als Ergebnis dieser Versetzung, den Hüllenraum zu bilden, der für die Unterbringung des Rauchmaterials bestimmt ist.

Für die Herstellung der "russischen" Zigarette werden das hohle Mundstück und die hohle Hülle gegenseitig entlang der gemeinsamen Längsachse versetzt, als dessen Ergebnis die Hülle den Raum bildet, der für die Unterbringung des Rauchmaterials bestimmt ist. In diesem Raum wird das Rauchmaterial untergebracht, und die gebildete "russische" Zigarette wird geraucht.

Die Lösung der zweiten Aufgabe der Erfindung wird durch die Steuerung der allgemein bekannten Angaben über die physikalischen Eigenschaften der Materialien erreicht, die für die Herstellung der Hülse der "russischen "Zigarette" verwendet werden.

Die Verbindung des Mundstücks und der Hülle wird von der Überdeckung des Mundstücks von der Hülle erreicht. Das Mundstück, dessen Länge nicht kleiner als Länge der Hülle ist, wird in ganzer Länge der Hülle überdeckt.

Das Mundstück, das aus hartem Mundstückspapier hergestellt ist, wirkt der Deformation der Hülle, die aus weichem und geschmeidigem Seidenpapier hergestellt ist, entgegen. Das Mundstück und die Hülle sind entlang der gemeinsamen Längsachse gegeneinander versetzbar, so dass der Hüllenraum gebildet wird, die für die Unterbringung des Rauchmaterials bestimmt ist.

Die Hülse der "russischen" Zigarette kann nach einer weiteren Ausbildung der Erfindung eine selektiv rauchdurchlässige Trennwand enthalten, mit der mindestens ein Teil des Innenraums des Mundstücks von mindestens einem Teil des Hüllenraums abtrennbar ist und mindestens ein Teils des Querschnitts des Innenraums des Mundstücks überdeckbar ist.

Die selektiv rauchdurchlässige Trennwand kann als deformierter Teil der Wand des Mundstücks ausgebildet sein.

Als Ergänzung oder alternativ kann die selektive Rauchdurchdringung dieser Trennwand mit Perforationen der entsprechenden Größe versehen werden.

Alternativ kann die selektiv rauchdurchlässige Trennwand als gelochte Membran ausgebildet sein, die im Innenraum des Mundstücks oder in Stoßverbindung mit diesem in der Stirnseite des Mundstücks angeordnet ist.

Als Variante kann die selektiv rauchdurchlässige Trennwand als Spiraleinlage ausgebildet sein, die im Innenraum des Mundstücks oder in Stoßverbindung mit diesem in der Stirnseite des Mundstücks angeordnet ist.

Mit dem Ziel der Stabilitätserhöhung der Zusammensetzung des Rauchs in der Hülse der "russischen" Zigarette gemäß der weiteren Ausbildung der Erfindung ist es zweckmäßig, die selektiv rauchdurchlässige Trennwand und\oder das Mundstück aus einem Material herzustellen, das eine niedrige Absorptionsfähigkeit aufweist.

Alternativ kann die Hülse der "russischen" Zigarette nach der weiteren Ausbildung der Erfindung einen beliebigen Filter enthalten.

Einem Fachmann ist es klar, dass weitere Ergänzungen und/oder Präzisierungen des Erfindungsvorhabens im Rahmen der Patentansprüche möglich sind.

### Kurzbeschreibung der Zeichnungen

Die Erfindung wird nun anhand von in den Zeichnungen gezeigten Ausführungsbeispielen näher erläutert. Es zeigen:
- Fig. 1: einen Längsschnitt einer Hülse einer "russischen" Zigarette, in der eine selektiv rauchdurchlässige Trennwand als deformierter Teil der Wand des hohlen Mundstücks gebildet ist,
- Fig. 2: einen Schnitt längs der Linie A-A in Fig. 1,
- Fig. 3: einen Schnitt längs der Linie B-B in Fig. 1,
- Fig. 4: einen Schnitt längs der Linie A-A in Fig. 1, wobei der deformierte Teil der Wand des hohlen Mundstücks gelocht ist,
- Fig. 5: einen Längsschnitt einer Hülse einer "russischen" Zigarette, in der die selektiv rauchdurchlässige Trennwand als gelochte Membran ausgebildet ist,
- Fig. 6: einen Schnitt längs der Linie C-C in Fig. 5,
- Fig. 7: einen Längsschnitt einer Hülse einer "russischen" Zigarette, in der die selektiv rauchdurchlässige Trennwand als Spiraleinlage ausgebildet ist,
- Fig. 8: einen Schnitt längs der Linie D-D in Fig. 7,
- Fig. 9: einen Längsschnitt einer Hülse einer "russischen" Zigarette, in der das hohle Mundstück mit der hohlen Hülle durch eine teilweisen Überdeckung des Mundstücks verbunden ist,
- Fig. 10: einen Längsschnitt einer Hülse einer "russischen" Zigarette, in der das hohle Mundstück mit der hohlen Hülle in Stoßverbindung mit Hilfe eines Anschlusselements verbunden ist,
- Fig. 11: einen Längsschnitt einer Hülse einer "russischen" Zigarette mit einer Spreizeinlage im Hüllenraum,
- Fig. 12: einen Längsschnitt einer Hülse einer "russischen" Zigarette, in der die Länge des hohlen Mundstücks nicht kleiner als die Länge der hohlen Hülle ist, wobei die Hülle das Mundstück in der ganzen Länge überdeckt und ein Teil der Wand des Mundstücks deformiert ist,
- Fig. 13: einen Längsschnitt einer Hülse einer "russischen" Zigarette, in der die Länge des hohlen Mundstücks nicht kleiner als die Länge der hohlen Hülle ist, wobei die Hülle das Mundstück in ganzer Länge überdeckt und im Mundstück eine selektiv rauchdurchlässige Trennwand vorhanden ist, die als die gelochte Membran ausgebildet ist, und
- Fig. 14: einen Längsschnitt einer Hülse einer "russischen" Zigarette, in der die Länge des hohlen Mundstücks nicht kleiner als die Länge der hohlen Hülle ist, wobei die Hülle das Mundstück in ganzer Länge überdeckt und im Mundstück eine selektiv rauchdurchlässige Trennwand vorhanden ist, die als Spiraleinlage ausgebildet ist.

### Beschreibung der Ausführungsbeispiele der Erfindung

Im allgemeinen Fall hat eine beliebige Hülse der "russischen" Zigarette laut erster und zweiter Ausbildung der Erfindung ein hohles Mundstück 1 und eine hohle Hülle 2 (s. Figuren 1, 5, 7, 9-14). Das Mundstück 1 dient als Stützelement der erwähnten Hülse. Der Innenraum 3 des Mundstücks 1 ist ein Kanal für Durchlass des Rauchs beim Rauchen. Der Raum 4 der Hülle 2 ist mit dem Innenraum 3 des Mundstücks 1 verbunden und ist für die Unterbringung des gewählten Rauchmaterials bestimmt.

Die selektiv rauchdurchlässige Trennwand kann als deformierter Teil 5 der Wand des Mundstücks 1 von der Seite des Hüllenraums 4 (s. Figuren 1-4) ausgebildet sein. Zwischen dem deformierten Teil 5 der Wand des Mundstücks 1 und dem nicht deformierten Teil der Wand des Mundstücks 1 ist ein Spielraum 6 gebildet, dessen Größe für den Durchlass des Rauchs aus dem Hüllenraum 4 in den Innenraum 3 des Mundstücks 1 ausreichend ist. Der deformierte Teil 5 der Wand des Mundstücks 1 kann mit Perforationen 7 versehen sein (s. Fig. 4), deren Größe für den Durchlass des Rauchs ausreichend ist.

Die selektiv rauchdurchlässige Trennwand kann als gelochte Membran 8 ausgebildet sein, die im Innenraum des Mundstücks 1 (s. Figuren 5, 6) angeordnet ist. Die selektiv rauchdurchlässige Trennwand kann auch ats Spiraleinlage 9 ausgebildet sein, die im Innenraum 3 des Mundstücks 1 (die Figur 7, 8) angeordnet ist. Die Spiraleinlage 9 weist einen Spielraum 10 auf, dessen Größe für den Durchlass des Rauchs ausreichend ist.

Das hohle Mundstück 1, die perforierte Membran 8 und die Spiraleinlage 9 sind zweckmäßigerweise aus dem gleichen Material, vorzugsweise aus einem ziemlich dichten Mundstückspapier, hergestellt. Dieses Material absorbiert praktisch nicht die Stoffe aus dem Gasmedium des Rauchs und die Schwebeteilchen. Deshalb beeinflussen die erwähnten Elemente der Hülse der "russischen" Zigarette, die aus dem Mundstückspapier hergestellt sind, die Zusammensetzung des Rauchs des Rauchmaterials praktisch nicht.

In jeder der vorher beschriebenen Variante der Hülse der "russischen" Zigarette wird die Verbindung des hohlen Mundstücks 1 mit der hohlen Hülle 2 durch die Anordnung des Mundstücks 1 im Hüllenraum 4 mit der vollständigen Überdeckung des Mundstücks 1 durch die Hülle 2 gewährleistet. Es sind andere Varianten der erwähnten Verbindung möglich. So ist es möglich, die Verbindung des hohlen Mundstücks 1 mit der hohlen Hülle 2 mit einer teilweisen Überdeckung des Mundstücks 1 durch die Hülle 2 (s. Fig. 9) vorzunehmen. In diesen Fällen erfasst die hohle Hülle 2 das hohle Mundstück 1 dicht nach einem Teil seiner Länge. Es ist auch möglich, die Verbindung des hohlen Mundstücks 1 mit der hohlen Hülle 2 in Stoßverbindung mit Hilfe eines Anschlusselements 11 (s. Fig. 10) vorzunehmen. In solchen Hülsen der "russischen" Zigaretten sind die Länge und der Umfang des Hüllenraums 4, der für das Stopfen mit Rauchmaterial bestimmt ist, vom Hersteller im Voraus vorgegeben.

In jeder der vorher beschriebenen Varianten der Hülse der "russischen" Zigarette kann im Hüllenraum 4, der für das Stopfen mit Rauchmaterial bestimmt ist, eine Spreizeinlage 12 (s. Fig. 11) eingebaut sein, die Deformationen des Hüllenraums 4 bei der Aufbewahrung und der Beförderung der Hülse vor der Unterbringung des Rauchmaterials verhindert.

Die Fig. 12 zeigt eine Hülse der "russischen" Zigarette, die ein hohles Mundstück 1 und eine hohle Hülle 2 aufweist, bei der die Länge des Mundstücks 1 nicht kleiner als die Länge der Hülle 2 ist.

Das hohle Mundstück 1 und die hohle Hülle 2 sind längs der gemeinsamen Längsachse gegeneinander versetzbar. Das hohle Mundstück 1 kann die selektiv rauchdurchlässige Trennwand aufweisen, die als deformierter Teil 5 der Mundstückswand (s. Fig. 12) ausgebildet ist, der perforiert sein kann (s. Fig. 4).

Die selektiv rauchdurchlässige Trennwand kann als perforierte Membran 8 (s. Fig. 13) oder als Spiraleinlage 9 (s. Fig. 14) ausgebildet sein.

### Ersatzblatt (Regel 26)

Die Hülse der "russischen" Zigarette wird auf folgende Weise gebraucht. Der Raucher versetzt vor dem Stopfen des Rauchmaterials das Mundstück 1 und die Hülle 2 gegeneinander längs der gemeinsamen Längsachse und bildet dabei den Hüllenraum 4, der für die Unterbringung des Rauchmaterials bestimmt ist. Die Größe der erwähnten Versetzung kann beliebig sein. Diese Bildung der Hülse der "russischen" Zigarette gewährleistet den Schutz der hohlen Hülle 2 vor einer Deformation und vor Beschädigungen im Laufe der Aufbewahrung und der Beförderung vor dem Stopfen mit Rauchmaterial ohne Anwendung von zusätzlichen Elementen. Außerdem erlaubt das Versetzen des hohlen Mundstücks 1 gegen die hohle Hülle 2, selbständig die Größe des Hüllenraums 4 und auch die Menge des Rauchmaterials einzustellen.

Die hohlen Mundstücke 1 der beschriebenen Hülsen der "russischen" Zigaretten werden mittels einer Verdrehung der entsprechenden Blattmaterialien um die geometrische Achse und einer Überlappungsverbindung hergestellt. Der deformierte Teil der Wand des Mundstücks 1 wird in jedem Mundstück 1 gesondert formiert. Seine Perforation wird im vorgesehenen Bereich vor der Verdrehung des Mundstücks 1 ausgeführt. Man wickelt die Hüllen 2 um die Mundstücke 1 auf, oder man fertigt die Hüllen gesondert an, und diese werden mit dem Mundstück 1 mit Hilfe des Anschlusselements 11 verbunden.

Die perforierten Membranan 8 werden durch Stanzen oder zusammen mit dem Mundstück 1 als Ganzes vor der Umdrehung des Mundstücks 1 oder gesondert hergestellt, und sie werden im Innenraum 3 des Mundstücks 1 oder im Hüllenraum 4 in Stoßverbindung mit dem Mundstück 1 untergebracht.

Die Spiraleinlagen 9 und auch die gesonderten Einzelteile werden mittels Aufwickeln und Einschneiden der Rolle dichten Papiers oder feiner Pappe hergestellt, und dann wird im Innenraum 3 des Mundstücks 1 oder im Hüllenraum 4 die Stoßverbindung mit dem Mundstück 1 hergestellt. Die Spreizeinlagen 12 werden mittels Verdrehung der Blätter des dichten Munstückspapiers hergestellt und mit den Mundstücken 1 vor dem Aufwickeln der Hüllen 2 vereinigt. Dann komplettiert man die erwähnten Hülsen der "russischen" Zigaretten in Sätzen, die verpackt und ins Handelsnetz abgegeben werden.

Die Raucher stopfen die beschriebenen Hülsen der "russischen" Zigaretten mit den gewählten oder vorgeschriebenen Rauchmaterialien und gebrauchen die fertigen Zigaretten in gewohnter Weise.

### Industrielle Anwendbarkeit

Das Halbzeug der "russischen" Zigarette gemäß der Erfindung kann in jeder der Varianten industriell leicht hergestellt werden. "Russische" Zigaretten, die unter Verwendung der Ausgangsmaterialen gemäß der Erfindung hergestellt sind, gewährleisten den Rauchern die Bequemlichkeit beim Gebrauch, Hygiene und den Komfort des Rauchens, gewährleisten praktisch vollständig das erwünschte Aroma und den Geschmack des Tabakrauchs oder die Heilfaktoren des Rauchs, der aus den Rauchmischungen laut medizinischer Verordnung erzeugt wird.

## Patentansprüche

1. Hülse einer "russischen" Zigarette, die ein hohles Mundstück (1) und eine mit diesem verbundene, hohle Hülle (2) aufweist, wobei mindestens ein Teil des Hüllenraums (4) für die Unterbringung von Rauchmaterial bestimmt ist,
**dadurch gekennzeichnet,**
**dass** sie eine selektiv rauchdurchlässige Trennwand (5, 8, 9) enthält, mit der mindestens ein Teil des Mundstücksraums (3) von mindestens einem Teil des Hüllenraums (4) trennbar und mindestens ein Teil des Querschnitts des Mundstücksraums (3) überdeckbar ist.

2. Hülse nach Anspruch 1,
**dadurch gekennzeichnet,**
**dass** die selektiv rauchdurchlässige Trennwand als deformierter Teil (5) der Wand des hohlen Munstücks (1) ausgebildet ist.

3. Hülse nach Anspruch 2,
**dadurch gekennzeichnet,**
**dass** der deformierte Teil der Wand des hohlen Mundstücks (1) perforiert ist (7).

4. Hülse nach Anspruch 1,
**dadurch gekennzeichnet,**
**dass** die selektiv rauchdurchlässige Trennwand als perforierte Membran (8) ausgebildet ist.

5. Hülse nach Anspruch 1,
**dadurch gekennzeichnet,**
**dass** die selektiv rauchdurchlässige Trennwand als Spiraleinlage (9) ausgebildet ist.

6. Hülse nach einem der Ansprüche 1 bis 5,
**dadurch gekennzeichnet,**
**dass** in einem Teil des Hüllenraums (4), der für die Unterbringung des Rauchmaterials bestimmt ist, eine Spreizeinlage (12) angeordnet ist.

7. Hülse einer "russischen" Zigarette, die ein hohles Mundstück (1) und eine mit diesem verbundene, hohle Hülle (2) aufweist,
**dadurch gekennzeichnet,**
**dass** die Länge des hohlen Mundstücks (1) nicht kleiner als die Länge der hohlen Hülle (2) ist, dass die hohle Hülle (2) das hohle Mundstück (1) in ihrer ganzen Länge überdeckt und dass das hohle Mundstück (1) und die hohle Hülle (2) längs ihrer gemeinsamen Längsachse gegeneinander versetzbar sind.

8. Hülse nach Anspruch 7,
**dadurch gekennzeichnet,**
**dass** sie eine selektiv rauchdurchlässige Trennwand enthält, mit der mindestens ein Teil des Mundstückraums (3) von mindestens einem Teil des Hüllenraums (4) trennbar und mindestens ein Teil des Querschnitts des Mundstückraums (3) überdeckbar ist.

9. Hülse nach Anspruch 8,
**dadurch gekennzeichnet,**
**dass** die selektiv rauchdurchlässige Trennwand als deformierter Teil (5) der Wand des hohlen Mundstücks (1) ausgebildet ist.

10. Hülse nach Anspruch 9,
**dadurch gekennzeichnet,**
**dass** der deformierte Teil (5) der Wand des hohlen Mundstüks (1) perforiert ist (7).

11. Hülse nach Anspruch 8,
**dadurch gekennzeichnet,**
**dass** die selektiv rauchdurchässige Trennwand als die perforierte Membran (8) ausgebildet ist.

12. Hülse nach Anspruch 8,
**dadurch gekennzeichnet,**
**dass** die selektiv rauchdurchlässige Trennwand als Spiraleinlage (9) ausgebildet ist.

13. Hülse nach einem der Ansprüche 1 bis 5 und 7 bis 12,
**dadurch gekennzeichnet,**
**dass** das hohle Mundstück (1) aus einem Material mit niedriger Absorptionsfähigkeit besteht.

14. Hülse nach Anspruch 6,
**dadurch gekennzeichnet,**
**dass** das hohle Mundstück (1) aus einem Material mit niedriger Absorptionsfähigkeit besteht.

15. Hülse nach einem der Ansprüche 1, 4, 5, 8, 11, 12,
**dadurch gekennzeichnet,**
**dass** die selektiv rauchdurchlässige Trennwand aus einem Material mit niedriger Absorptionsfähigkeit besteht.

16. Hülse nach Anspruch 6,
**dadurch gekennzeichnet,**
**dass** das die selektiv rauchdurchlässige Trennwand aus einem Material mit niedriger Absorptionsfähigkeit besteht.

17. Hülse nach Anspruch 6,
**dadurch gekennzeichnet,**
**dass** sie einen Filter enthält.
